# EUROPÄISCHE PATENTSCHRIFT

(11) **EP 1 116 681 B1**
(45) Veröffentlichungstag und Bekanntmachung des Hinweises auf die Patenterteilung: **19.11.2008**
(21) Anmeldenummer: 00126923.2
(22) Anmeldetag: 08.12.2000
(51) Int. Cl.: B66B 23/12

(54) **Fahrtreppenstufe mit entfernbaren Abgrenzungseinsätzen**
Escalator step with removable demarcation inserts
Marche d'escalier roulant comprenant des inserts de démarcation amovibles

(30) Priorität: 16.12.1999 US 464251
(43) Veröffentlichungstag der Anmeldung: 18.07.2001
(73) Patentinhaber: INVENTIO AG, 6052 Hergiswil (CH)
(72) Erfinder: Robibero, Vincent P., Randolph, NJ 07869 (US); Holmes, Terry, Clinton, NC 28328 (US); Smith, Melanie J., Bedminster, NJ 07921 (US)

(56) Entgegenhaltungen:
- EP-A- 0 297 233
- EP-A- 0 386 512
- DE-A- 2 161 442
- DE-A- 3 530 263
- US-A- 4 570 781

## Beschreibung

### Allgemeiner Stand der Technik

Fahrtreppenstufen werden in der Regel durch ein Guß- oder Strangpreßherstellungsverfahren hergestellt. Die Stufenplatten sind mit einem Trittmuster auf der Stufenpalettenoberseite und der Setzstufe vorgeformt. In der Regel sind die Trittstufen in Form einer Reihe von parallelen, von der Vorder- zur Hinterseite der Platte verlaufenden Nuten ausgebildet. Weiterhin sind die Nuten zum Eingriff mit Kammstrukturen an den Treppenabsatzteilen der Fahrtreppe dimensioniert.

Da sich die Fahrtreppenstufen bezüglich der Fahrtreppenseiten oder der Balustrade konstant in Bewegung befinden, sind an den Stufen normalerweise Abgrenzungsmittel vorgesehen, um die sichere Verwendung der Fahrtreppen zu erleichtern. Die Abgrenzungsmittel bieten eine Sichthilfe, dank derer der Benutzer die Seiten und die Setzstufenvorderränder der Stufe besser erkennen kann. In der Regel umfassen die Abgrenzungsmittel eine Farbmarkierung, die zu den anderen Teilen der Stufe einen Kontrast bildet. Die Abgrenzungsmittel können auch eine physische Barriere zu den Seitenrändern der Stufe bilden, indem sie gegenüber der Trittstufenebene der Stufenoberfläche leicht erhaben sind.

Zu derzeitigen Methoden zur Anbringung von Abgrenzungsmitteln an einem Fahrtreppenstufenrand gehören das Aufmalen eines geeigneten Streifens auf die Stufenoberfläche, das Anbringen eines Abgrenzungsstreifens auf der Oberfläche eines Stufenrands durch die Verwendung von Schrauben, Muttern, Bolzen oder Nieten, oder das Vorformen einer Abgrenzungssetzstufe als Teil des Gieß- oder Strangpreßschritts bei der Herstellung der Stufe.

Die Verwendung von aufgemalten Streifen erfordert ständige Instandhaltung, da die Markierungen im Laufe der Verwendung abgenutzt werden. Die Befestigung eines Abgrenzungsstreifens mit Schrauben, Nieten und dergleichen auf der Stufenoberfläche führt zu konzentrierten mechanischen Spannungen im Bereich der Befestigungsstellen und oftmals zu einem vorzeitigen Versagen. Die Integration von Abgrenzungsstreifen als Teil der eigentlichen Stufe verhindert ein Auswechseln und erhöht die Herstellungskosten beträchtlich.

Ein Fahrtreppenstufe ist schon z.B. aus US-A4570781 bekannt.

Demgemäß besteht ein Zweck der vorliegenden Erfindung in der Bereitstellung eines neuen und verbesserten Abgrenzungsstreifens zur Verwendung an Fahrtreppenstufen, die sich nach Bedarf leicht auswechseln läßt.

Ein weiterer Zweck der vorliegenden Erfindung ist die Bereitstellung eines Abgrenzungsstreifens, der sich an der Stufe leicht anbringen und austauschen läßt und der keine lokalisierten Kräfte erzeugt, die zu einem vorzeitigen Versagen führen können.

Noch ein weiterer Zweck der vorliegenden Erfindung ist die Bereitstellung einer Fahrtreppenstufe, die zur Aufnahme auswechselbarer Abgrenzungsstreifen mit den obengenannten Merkmalen ausgebildet ist.

### Kurze Beschreibung der Erfindung

Gemäß den vorhergehenden und anderen Zwecken und Zielen umfaßt der Abgrenzungsstreifen gemäß der vorliegenden Erfindung einen Einsatz, der an einer Fahrtreppenstufe angebracht werden kann, indem entsprechende Teile der Stufe und des Einsatzes zusammengefügt werden und so eine Reibungs- und/oder Preßverriegelungsanordnung bilden. Die Fahrtreppenstufe wird durch ausgesparte Randteile gebildet, die zur Aufnahme des Einsatzes ausgeführt sind, wodurch der Einsatz als der jeweilige Rand der Stufe dient. Der Abgrenzungsstreifen kann in getrennten Setzstufen- und Trittstufenteilen ausgebildet werden, die beim Anbringen an der Stufe miteinander verbunden werden und so für eine erhöhte Steifigkeit und Stabilität sorgen.

### Kurze Beschreibung der Zeichnungen

Durch Betrachtung der folgenden Beschreibung bevorzugter, aber dennoch beispielhafter Ausführungsformen der Erfindung unter Bezugnahme auf die beigefügten Zeichnungen wird ein besseres Verständnis der vorliegenden Erfindung gewonnen, es zeigen:
Figur 1 eine Darstellung einer herkömmlichen Fahrtreppenausführung, bei der die vorliegende Erfindung eingesetzt wird;
Figur 2a eine Seitenansicht einer erfindungsgemäßen Fahrtreppenstufenpalette, die zur Aufnahme eines Abgrenzungseinsatzes davon ausgeführt ist;
Figur 2b eine teilweise weggebrochene Vorderansicht der Fahrtreppenstufenpalette nach Figur 2a;
Figur 3a eine Seitenansicht von erfindungsgemäßen Abgrenzungseinsätzen für Tritt- und Setzstufen, die zusammengefügt gezeigt werden;
Figur 3b eine Vorderansicht des Trittstufen-Abgrenzungseinsatzes im Schnitt entlang Linie 3' - 3' von Figur 3a;
Figur 4a eine Seitenansicht einer Fahrtreppenstufe, die sowohl den Trittstufen- als auch den Setzstufen-Abgrenzungseinsatz in Position zeigt;
Figur 4b eine teilweise weggebrochene Vorderansicht der Fahrtreppenstufe und Einsätze nach Figur 4a;
Figur 5 eine im Schnitt ausgeführte Seitenansicht einer Fahrtreppenstufe, an der ein Trittstufen- und ein Setzstufeneinsatz durch ein alternatives Verriegelungsmittel angebracht sind;
Figur 6 eine Teilansicht des Verriegelungsmittels nach Figur 5 im Schnitt entlang der Linie 6-6 von Figur 5;
Figur 7 eine teilweise weggebrochene Vorderansicht eines Teils einer Fahrtreppenstufenpalette, die eingegossene Haltekanäle zum Festhalten von Abgrenzungseinsätzen gemäß der vorliegenden Erfindung enthält;
Figur 8 eine Schnittansicht eines Abgrenzungseinsatzes, der zum Anbringen der in Figur 7 dargestellten Stufenpalette ausgebildet ist;
Figur 9 eine teilweise weggebrochene Vorderansicht, die die an der Stufenpalette nach Figur 8 angebrachten Abgrenzungseinsätze nach Figur 8 zeigt; und
Figur 10 eine Seitenansicht eines Paars von miteinander verbundenen Abgrenzungseinsätzen nach Figur 8, die die Verbindung dazwischen zeigt.

### Ausführliche Beschreibung der Erfindung

Anfangs auf Figur 1 Bezug nehmend, enthält die Fahrtreppe 1 mehrere Stufenpaletten 2, die zwischen einem oberen und einem unteren Geschoß oder Stockwerk miteinander verbunden sind und umlaufen. Die Stufenpaletten befinden sich zwischen einem Paar von Balustraden 3, von denen nur eine gezeigt wird und die in der Regel mit einem Endloshandlauf 4 versehen sind, der sich synchron mit den Stufen bewegt. Jede der Stufenpaletten 2 enthält einen sich allgemein horizontal erstreckenden Trittstufenteil 5 und einen vertikalen vorderen Setzstufenteil 6. Die lateralen Seiten sowohl des Trittstufenteils 5 als auch des Setzstufenteils 6 tragen Abgrenzungsmittel, um ihre Position aufzuzeigen und zu kennzeichnen und die Benutzer davon weg zu leiten. Die Stufenpaletten 2 können eine Gußkonstruktion sein, bei der die Stufenplatte 5 und die vordere Setzstufe 6 integral ausgebildet sind.

Die Figuren 2a und 2b zeigen eine Fahrtreppenstufenpalette 2, die zur Aufnahme von Abgrenzungseinsätzen gemäß der vorliegenden Erfindung ausgeführt ist. Wie hier gezeigt, ist jeder laterale Rand der Stufe mit einer freiliegenden Kerbe oder einem solchen Schlitz 7 ausgebildet, die bzw. der entlang der Seite des Trittstufenteils 5 sowie des Setzstufenteils 6 verläuft. Jede Kerbe ist zur Aufnahme eines Paars von Abgrenzungseinsätzen dimensioniert, wie in den Figuren 3a und 3b gezeigt. Der gekerbte Teil der Stufe kann mit einem Paar von parallelen Vorsprüngen oder Führungen 8 ausgebildet sein, um die Positionierung der Abgrenzungseinsätze daran zu gestatten und ihre Verriegelung in Position zu unterstützen. Vorteilhafterweise kann die Stufe 2 mit einem integralen Trittnutenmuster 10 sowohl am Trittstufenteil als auch am Setzstufenteil gegossen sein, wobei der Schlitz oder die Kerbe 7 und die Führungen 8 integral darin ausgebildet sind.

Sowohl der Trittstufenteil als auch der Setzstufenteil sind mit einem oder mehreren Paaren von kleinen, an ihren Innenflächen angeordneten Vorsprüngen 9 und Paaren von abgewinkelten Zugangsschlitzen 11 und 12 durch die Stufenpalette vorder- und rückseitig der Vorsprünge versehen. Die Vorsprünge 9 umfassen einen Teil mit Gegenverriegelungsmitteln für die Abgrenzungseinsätze, während die Schlitze 11 ein Hindurchführen der entsprechenden Verriegelungsmittel an den Abgrenzungseinsätzen durch die Stufenpalette zum Eingriff mit den Vorsprüngen 9 gestatten. Die Zugangsschlitze 12 gestatten das Einführen eines Werkzeugs zum Ausrücken der Verriegelungsmittel, um die Freigabe der installierten Abgrenzungseinsätze zu gestatten.

Die Figuren 3a und 3b zeigen Teile der erfindungsgemäßen Abgrenzungseinsätze 13 und 14 der Stufenplatte bzw. der Setzstufe zum Anbringen an der Fahrtreppenstufe nach den Figuren 2a und 2b. Beide Abgrenzungseinsätze sind so mit dem Tritt- oder Nutenmuster 10 ausgebildet, daß sie auf das Muster auf dem Trittstufenteil 5 und dem Setzstufenteil 6 ausgerichtet werden können. Der Abgrenzungseinsatz kann mit einem integralen erhabenen Rand 18 ausgebildet sein, der so positioniert ist, daß er bündig mit der Innenfläche der Fahrtreppenbalustradenschürze läuft, um den Benutzer weiter von dem Stufenrand weg zu leiten. Ein Paar voneinander beabstandeter paralleler Nuten 15 befindet sich auf der Unterseite jedes Einsatzes zum Zusammenfügen mit den entsprechenden Führungen 8 an der Stufe. Paare von Verriegelungsgliedern 16 sind an der Unterseite jedes der Abgrenzungseinsätze vorgesehen und unterstützen so das Festhalten der Einsätze an der Stufe. Jedes Verriegelungsglied ist als flexibler Arm 20 mit einer allgemein senkrechten Verriegelungszunge 21 an seinem Ende ausgebildet. Ein abgewinkelter Zugangsschlitz 17 verläuft durch den Abgrenzungseinsatz neben dem Verriegelungsmittel und ist zur Ausrichtung auf den entsprechenden Zugangsschlitz 12 an der Stufe positioniert. Die Abgrenzungseinsätze können aus einem dem Material der Stufenpalette ähnlichen oder dazu komplementären Material, einschließlich Metall und Kunststoffzusammensetzungen, gegossen sein.

Die Figuren 4a und 4b zeigen die Abgrenzungseinsätze nach den Figuren 3a und 3b, die an der Stufe 2 nach den Figuren 2a und 2b angebracht sind. Das Trittmuster 10 auf den Oberflächen der Einsätze ist auf das Trittmuster, das auf den Trittstufen- und Setzstufenteilen erscheint, ausgerichtet und führt es fort, während der erhabene Rand 18 an dem Abgrenzungseinsatz der Trittstufe als bündige Fortführung des Seitenrands 19 der Stufe dient. Die Einsätze werden durch die Kombination der Führungen 8 und der Verriegelungsglieder 16 ausgerichtet und an der Stufe festgehalten. Der Abgrenzungseinsatz 13 der Trittstufe ist an dem Trittstufenteil 5 angebracht, während der Abgrenzungseinsatz 14 der Setzstufe an dem Rand des Setzstufenteils 6 angebracht ist und diesen schützt. Die Einsätze 13 und 14 können so ausgeführt sein, daß sie bei der Installation an der Stufe miteinander verriegelt und lösbar aneinander befestigt werden. Wie zu sehen, ist der Vorderrand 22 des Trittstufeneinsatzes 13 mit einem halbschwalbenschwanzförmigen Flansch 23 ausgebildet. Der Trittstufeneinsatz ist vorzugsweise so ausgeführt und dimensioniert, daß er rückwärtig des Stufenvorderrands abschließt. Der Abgrenzungseinsatz 14 der Setzstufe ist vorzugsweise in der allgemeinen Form eines umgedrehten L ausgebildet, wobei der horizontale Schenkelteil 24 davon so dimensioniert ist, daß er an den Vorderrand des Abgrenzungseinsatzes 13 der Trittstufe anstößt. Der Vorderrand des Schenkelteils 24 ist mit einer halbschwalbenschwanzförmigen Längsaussparung ausgebildet, die mit dem entsprechenden Flansch 23 an dem Trittstufeneinsatz 9 zusammengefügt wird, wobei durch die Verriegelung der Verbindung verhindert wird, daß sich der Setzstufenabgrenzungseinsatz von der Stufenpalette trennt, während der Trittstufeneinsatz an der Stufe festgehalten wird.

Der Trittstufeneinsatz 13 kann durch eine allgemein nach unten und nach hinten durch Schieben erfolgende Positionierung, wodurch die Verriegelungsmittel 16 durch die Zugangsschlitze 11 im Trittstufenteil der Stufe in einen Verriegelungseingriff mit den Vorsprüngen 9 gelangen, an dem Trittstufenteil angebracht werden. Dann wird der Abgrenzungseinsatz der Setzstufe auf ähnliche Weise nach unten und nach innen zum Setzstufenteil der Stufe geschoben, wobei seine Verriegelungsmittel 16 die entsprechenden Vorsprünge 9 des Setzstufenteils durch die zugehörigen Zugangsschlitze 11 im Setzstufenteil der Stufe in Eingriff nehmen. Obgleich die Kombination der miteinander in Eingriff stehenden Schwalbenschwanzteile und Verriegelungsmittel und Vorsprünge die Abgrenzungseinsätze an der Stufenpalette in Position hält, gestattet das Einführen eines stabähnlichen Werkzeugs von der Stufenoberfläche durch einen Zugangsschlitz 12/17 die Freigabe des Kopfes des Verriegelungsmittels 16 und sein Ausrücken aus dem entsprechenden Vorsprung 9, wodurch der Abgrenzungseinsatz zur Entfernung und Auswechselung gelöst wird, wenn Wartungsarbeiten erforderlich sind.

Die Figuren 5 und 6 zeigen ein alternatives Mittel zum Anbringen der Abgrenzungseinsätze an der Stufenpalette. Wie hierin gezeigt, können Paare von Verriegelungselementen 25 für Haltezwecke entlang dem unteren Rand der Einsätze angeordnet sein. Wie weiterhin in Figur 6 gezeigt, kann der untere Rand des Abgrenzungseinsatzes 32 mit einem Paar von einander gegenüberliegenden Verriegelungsarmen 26, die vergrößerte Kopfteile 27 aufweisen, ausgebildet sein. Die entsprechenden Führungen 8 in der Stufe sind mit Schlitzen oder Arretierungen 28 zur Aufnahme der Köpfe ausgebildet, wobei die Flexibilität der Arme ein Biegen der Verriegelungsarme nach innen gestattet, um ein Einführen der Köpfe in die Halteschlitze zu gestatten. Als Alternative dazu kann eine Keilnut in den Führungen ausgebildet sein, damit die Köpfe in Eingriff mit den Haltenuten gleiten können. Ein (nicht gezeigter) abgewinkelter Zugangsschlitz kann vorgesehen werden, damit ein Werkzeug eingeführt werden und so die Köpfe 27 freigeben kann, wenn ein Entfernen des Abgrenzungseinsatzes erforderlich ist.

Figur 7 zeigt eine Stufenpalette 2, bei der sowohl der Trittstufen- als auch der Setzstufenteil neben den Führungen 8 auch einen in ihren Seitenrändern ausgebildeten seitlich verlaufenden Kanal 29 enthalten. Figur 8 zeigt einen dazugehörigen Abgrenzungseinsatz 13 der Trittstufe im Schnitt, bei dem ein entsprechender seitlicher Flansch 30 vorgesehen ist. Figur 9 stellt den Abgrenzungseinsatz dar, der mit dem Trittplattenteil zusammengefügt ist. Beim Anbringen des Abgrenzungseinsatzes an der Stufenplatte wird er wiederum durch Schieben vom Vorderende der Stufe nach hinten eingepaßt. Dann wird der Abgrenzungseinsatz der Setzstufe durch eine ähnliche Schiebeeinpassung nach unten zum Vorderende der Stufe an dem Setzstufenteil der Stufe angebracht, wobei die Schwalbenschwanzelemente an den beiden Einsätzen die Elemente miteinander verbinden und den Trittplatteneinsatz in einer ordnungsgemäßen Ausrichtung von vorne nach hinten festhalten. Bei dieser Ausführung kann der Abgrenzungseinsatz der Setzstufe einen relativ kleinen sich horizontal erstreckenden Teil ohne seitlichen Flansch aufweisen. Der Kanal 29 für den Trittstufenteil kann hinter der Position des horizontalen Teils des Setzstufeneinsatzes beginnen, um bei der Installation des Setzstufeneinsatzes eine Behinderung zu vermeiden.

Wie in Figur 10 zu sehen, kann der hintere Rand des Abgrenzungseinsatzes der Setzstufe mit einem ausgeschnittenen oder ausgesparten Teil 33 an einem Seitenschienenteil versehen sein. Der Seitenschienenteil des Trittstufeneinsatzes ist mit einem entsprechenden Klappen- oder Zungenteil 31 ausgebildet. Zusätzlich oder als Alternative dazu können der ausgesparte Teil und der Klappenteil an unterschiedlichen Stellen angeordnet sein, wie zum Beispiel in den die Trittstufen bildenden Bereichen der Einsätze. Die Klappe ist so dimensioniert, daß sie elastisch ist und sie sich so durch Verwendung eines geeigneten Werkzeugs ein wenig nach oben verschieben läßt, wenn der Setzstufeneinsatz installiert wird, damit letzterer dort hindurchgeführt werden und somit in Eingriff mit dem Schwalbenschwanzteil des Trittstufeneinsatzes gelangen kann. Wenn der Setzstufeneinsatz in Position ist, steht die Klappe mit dem ausgesparten Teil 33 in Eingriff, wodurch der Setzstufeneinsatz festgehalten wird. Zum Ausbau der Einsätze kann die Klappe wiederum mit einem Werkzeug ein wenig verschoben werden, damit zunächst der Setzstufeneinsatz angehoben und herausgenommen und danach der Trittstufeneinsatz entfernt werden kann. Vorteilhafterweise sind bei dieser Ausführung keine Hakenarme wie oben beschrieben erforderlich.

## Patentansprüche

1. Fahrtreppenstufe, die folgendes umfaßt: einen mit einem vorderen Setzstufenteil (6) verbundenen Trittstufenteil (5), ein Paar sich entlang dem zusammengefügten Trittstufen- und vorderen Setzstufenteil erstreckender Seitenränder, an denen entlang jeweils ein Umfangsschlitz (7) verläuft, welcher eine Bodenwand und ein Paar paralleler Führungen (8),(11) aufweist, die sich von der Bodenwand entlang der Länge des Schlitzes (7) nach oben erstrecken; einen Abgrenzungseinsatz (13),(14), der in jedem der Schlitze (7) entfernbar angebracht ist, wobei jeder der Abgrenzungseinsätze (13),(14) eine untere Fläche mit darin ausgebildeten parallelen Kanälen (15) zur Aufnahme der parallelen Führungen (8) aufweist; und Verriegelungsmittel, die an den Abgrenzungseinsätzen (13),(14) und den Trittstufen- und Setzstufenteilen angeordnet sind und so die Abgrenzungseinsätze (13),(14) in den Schlitzen (7) entfernbar festhalten.

2. Fahrtreppenstufe nach Anspruch 1, bei der der in einem Schlitz (7) angebrachte Abgrenzungseinsatz (13),(14) einen ersten und einen zweiten Verriegelungseinsatz umfaßt.

3. Fahrtreppenstufe nach Anspruch 2, bei der der erste Verriegelungseinsatz an dem Trittstufenteil (5) und der zweite Verriegelungseinsatz an dem vorderen Setzstufenteil (6) angebracht ist.

4. Fahrtreppenstufe nach Anspruch 3, bei der der erste und der zweite Verriegelungseinsatz zusammenpassende Schwalbenschwanz-Verbinderteile (23),(24) enthalten.

5. Fahrtreppenstufe nach Anspruch 3, bei der der erste und/oder der zweite Verriegelungseinsatz einen erhabenen Rand (18) aufweisen/aufweist.

6. Fahrtreppenstufe nach Anspruch 1, bei der die Verriegelungsmittel einen Verriegelungsarm (20) am Abgrenzungseinsatz und einen Gegenvorsprung (9) am Trittstufenteil (5) und/oder Setzstufenteil (6) umfassen.

7. Fahrtreppenstufe nach Anspruch 1, bei der die Verriegelungsmittel (16) einen Verriegelungsarm (20) am Abgrenzungseinsatz und eine Gegenaussparung am Trittstufenteil und/oder Setzstufenteil umfassen.

8. Fahrtreppenstufe nach Anspruch 4, bei der die Verriegelungsmittel einen Längsflansch an den Abgrenzungseinsätzen und einen Gegenkanal am Trittstufenteil (5) und/oder Setzstufenteil (6) umfassen.

9. Fahrtreppenstufe nach Anspruch 6, die weiterhin einen Zugangskanal (11) durch den Trittstufenteil (5) und/oder Setzstufenteil (6) zur Aufnahme des Verriegelungsarms (20) aufweist.

10. Fahrtreppenstufe nach Anspruch 9, die weiterhin einen zweiten Zugangskanal mit einem ersten Teil (17) durch den Trittstufenteil (5) und/oder Setzstufenteil (6) und einen zweiten Teil (17) durch den Abgrenzungseinsatz für Zugang des Werkzeugs zum Verriegelungsarmkopf, wenn der Verriegelungsarm den Gegenvorsprung in Eingriff nimmt, aufweist.

11. Fahrtreppenstufe nach Anspruch 8, die weiterhin komplementäre Zungen- und Aussparungsverbindungsmittel an benachbarten Teilen des ersten und zweiten Verriegelungseinsatzes aufweist.

## Claims

1. Escalator step comprising the following: a tread part (5) connected with a front riser part (6), a pair of side edges, which extend along the connected step part and front riser part and along each of which runs a respective circumferential slot (7) having a base wall and parallel guides (8, 11), which extend upwardly from the base wall along the length of the slot (7); a boundary insert (13, 14) removably mounted in each of the slots (7), wherein each of the boundary inserts (13, 14) has a lower surface with parallel channels (15) formed therein for reception of the parallel guides (8); and locking means, which are arranged at the boundary inserts (13, 14) and the tread and riser parts and thus removably fix the boundary inserts (13, 14) in the slots (7).

2. Escalator step according to claim 1, in which the boundary insert (13, 14) mounted in a slot (7) comprises a first and a second locking insert.

3. Escalator step according to claim 2, in which the first locking insert is mounted at the tread part (5) and the second locking insert is mounted at the front riser part (6).

4. Escalator step according to claim 3, in which the first and second locking inserts contain dovetail connecting parts (23, 24) fitting together.

5. Escalator step according to claim 3, in which the first and/or second locking insert has or have an elevated edge (18).

6. Escalator step according to claim 1, in which the locking means comprise a locking arm (20) at the boundary insert and a counter-projection (9) at the tread part (5) and/or riser part (6).

7. Escalator step according to claim 1, in which the locking means comprise a locking arm (20) at the boundary insert and a counter-recess (9) at the tread part and/or riser part.

8. Escalator step according to claim 4, in which the locking means comprise a longitudinal flange at the boundary inserts and a counter-channel at the tread part (5) and/or riser part (6).

9. Escalator step according to claim 6, which further comprises an access channel (11) through the tread part (5) and/or riser part (6) for reception of the locking arm (20).

10. Escalator step according to claim 9, which further comprises a second access channel with a first part (17) through the tread part (5) and/or riser part (6) and a second part (17) through the boundary insert for access of the tool for the locking arm head when the locking arm is in engagement with the counter-projection.

11. Escalator step according to claim 8, which further comprises complementary tongue and recess connecting means at adjacent parts of the first and second locking insert.

## Revendications

1. Marche d'escalier roulant qui comprend les éléments suivants : une partie de marche (5) qui est reliée à une partie avant formant contremarche (6), deux bords latéraux qui s'étendent le long de la partie de marche et de la partie avant formant contremarche assemblées et le long desquels s'étend une fente périphérique (7) présentant une paroi inférieure et deux guides parallèles (8), (11) qui s'étendent à partir de celle-ci vers le haut, sur la longueur de la fente (7) ; une démarcation rapportée (13), (14) qui est montée, amovible, dans chacune des fentes (7), chaque démarcation rapportée (13), (14) présentant une surface inférieure avec des conduits (15) destinés à recevoir les guides parallèles (8) ; et des moyens de verrouillage qui sont disposés sur les démarcations rapportées (13), (14) et sur les parties formant marches et contremarches et qui bloquent ainsi de manière amovible les démarcations (13), (14) dans les fentes (7).

2. Marche d'escalier roulant selon la revendication 1, sur laquelle la démarcation rapportée (13), (14) montée dans une fente (7) comprend un premier et un second élément de verrouillage rapporté.

3. Marche d'escalier roulant selon la revendication 2, sur laquelle le premier élément de verrouillage rapporté est installé sur la partie de marche (5) tandis que le second est installé sur la partie avant formant contremarche (6).

4. Marche d'escalier roulant selon la revendication 3, sur laquelle les premier et second éléments de verrouillage rapportés contiennent des éléments de liaison à queue d'aronde (23), (24) adaptés l'un à l'autre.

5. Marche d'escalier roulant selon la revendication 3, sur laquelle les premier et/ou second éléments de verrouillage rapportés comportent un bord saillant (18).

6. Marche d'escalier roulant selon la revendication 1, sur laquelle les moyens de verrouillage comprennent un bras de verrouillage (20) sur la démarcation rapportée, et une saillie opposée (9) sur la partie de marche (5) et/ou la partie formant contremarche (6).

7. Marche d'escalier roulant selon la revendication 1, sur laquelle les moyens de verrouillage (16) comprennent un bras de verrouillage (20) sur la démarcation rapportée, et un creux opposé sur la partie de marche et/ou la partie formant contremarche.

8. Marche d'escalier roulant selon la revendication 4, sur laquelle les moyens de verrouillage comprennent une aile longitudinale sur les démarcations rapportées, et un conduit opposé sur la partie de marche (5) et/ou la partie formant contremarche (6).

9. Marche d'escalier roulant selon la revendication 6, qui présente également un conduit d'accès (11) qui traverse la partie de marche (5) et/ou la partie formant contremarche (6) pour recevoir le bras de verrouillage (20).

10. Marche d'escalier roulant selon la revendication 9, qui présente également un second conduit d'accès avec une première partie (17) qui traverse la partie de marche (5) et/ou la partie formant contremarche (6), et une seconde partie (17) qui traverse la démarcation rapportée, pour l'accès de l'outil à la tête du bras de verrouillage quand ce dernier vient en contact avec la saillie opposée.

11. Marche d'escalier roulant selon la revendication 8, qui présente également des moyens de liaison complémentaires en forme de languette et de creux, sur les parties des premier et second éléments de verrouillage rapportés qui sont voisines.
